# EUROPÄISCHE PATENTSCHRIFT

(11) **EP 3 548 267 B1**
(45) Veröffentlichungstag und Bekanntmachung des Hinweises auf die Patenterteilung: **07.06.2023**
(21) Anmeldenummer: 17790936.3
(22) Anmeldetag: 02.10.2017
(51) Int. Cl.: B30B 9/12, B30B 9/26, B30B 9/18, B30B 9/14

(54) **VORRICHTUNG ZUM KONTINUIERLICHEN AUSPRESSEN VON FLÜSSIGKEIT AUS EINER SUSPENSION**
APPARATUS FOR CONTINUOUSLY EXPRESSING LIQUID FROM A SUSPENSION
DISPOSITIF SERVANT À EXPRIMER EN CONTINU DU LIQUIDE À PARTIR D'UNE SUSPENSION

(30) Priorität: 30.11.2016 AT 510872016
(43) Veröffentlichungstag der Anmeldung: 09.10.2019
(73) Patentinhaber: Derflinger Sen., Franz, 4040 Linz (AT); Derflinger Jun., Franz, 4055 Pucking (AT)
(72) Erfinder: Derflinger Sen., Franz, 4040 Linz (AT); Derflinger Jun., Franz, 4055 Pucking (AT)
(74) Vertreter: Hübscher & Partner Patentanwälte GmbH
(86) Internationale Anmeldenummer: PCT/AT2017/050025
(87) Internationale Veröffentlichungsnummer: WO 2018/098512

(56) Entgegenhaltungen:
- EP-A1- 1 586 439
- WO-A1-93/23238
- JP-A- H04 157 095
- JP-A- H04 200 899
- JP-A- H07 266 088
- US-A- 1 299 524
- US-A- 1 851 191

## Beschreibung

### Technisches Gebiet

Die Erfindung bezieht sich auf eine Vorrichtung zum kontinuierlichen Auspressen von Flüssigkeit aus einer Suspension, insbesondere Schneckenpresse, mit einem drehangetriebenen, in einem rohrförmigen Schneckengehäuse drehenden, eine Förderschnecke tragenden Rotor, wobei das Schneckengehäuse einen zumindest teilweise mit der Förderschnecke zusammenwirkenden ersten Filtermantel umfasst, der radiale Durchlässe zum Ableiten der filtrierten Flüssigkeit aufweist und der einen Filterkuchen, aus zurückgehaltenen Feststoffen, in Förderrichtung der Förderschnecke einem Austrag zuleitet, wobei dem Rotor, der Förderschnecke nachgeordnet, eine den Rotor koaxial umfassende, ringförmige erste Hülse zum Abschälen einer äußeren Filterkuchenschicht vom Filterkuchen zugeordnet ist.

### Stand der Technik

Eine solche Vorrichtung ist aus der US 1 299 524 A bekannt, welche eine Vorrichtung nach dem Oberbegriff des Anspruchs 1 offenbart, wobei die Hülse dem Filter in Förderrichtung nachgeordnet ist und dazu dient den Staudruck am Filterausgang zu erhöhen. Dem Rotor ist zudem ein zweites Filter zugeordnet, das allerdings im Betrieb nicht reinigbar ist.

Derartige Vorrichtungen, insbesondere Schneckenpressen, werden beispielsweise in der Abwasseraufbereitung bzw. -reinigung in Kläranlagen verwendet. Üblicherweise wird dem Schlamm der Kläranlage ein Flockungsmittel aus einem Polymer oder dgl. zugegeben, um ein Flocken der Feststoffe im Schlamm zu bewirken, womit die feste und die flüssige Phase des Schlammes besser getrennt werden können. Zudem soll mit derartigen Schneckenpressen gewährleistet werden, dass der gewonnene Klärschlamm nur einen möglichst geringen Flüssigkeitsanteil aufweist. Es soll also eine möglichst effektive Trennung zwischen fester und flüssiger Phase möglich sein. Eine derartige Schneckenpresse offenbart beispielsweise die DE 60028187 T2. Solche Schneckenpressen konzentrieren und entwässern den jeweils zugeführten Schlamm durch Auspressen und Entwässern. Die jeweiligen Filtergrößen sind vom eingesetzten bzw. zu trocknenden Schlamm abhängig. Derartige Schneckenpressen können aber auch für andere Zwecke eingesetzt werden, wie beispielsweise anorganische Schlämme in der Industrie.

Eine weitere derartige bekannte Vorrichtung zeigt beispielsweise die EP 549092 B1. Auch dieses vorbekannte Filter zum Ausfiltern von Wasser aus einem Fluid umfasst beispielsweise ein Trommelsieb und eine Schraubenschnecke, die im Trommelsieb umläuft. Das Fluid wird in Förderrichtung durch den Siebmantel gefördert, wobei Feststoffe durch den Siebmantel zurückgehalten und in Förderrichtung weiterbefördert werden, wohingegen Flüssigkeit, insbesondere Wasser, durch den Siebmantel ausgepresst wird. Durch das Verdichten der zurückgehaltenen Stoffe in Förderrichtung wird das Fluid ausgepresst. Nach Erreichen einer gewünschten, vorgegebenen Restfeuchte in der zurückgehaltenen Feststoffmasse wird diese aus der Schneckenpresse ausgebracht.

Nachteilig ist bei den vorbekannten Pressen insbesondere, dass der maximal erzielbare Entfeuchtungsgrad der zurückgehaltenen Masse, insbesondere bei grö-ßeren Schneckenpressen, durch die eingesetzte Technologie begrenzt ist, da die Mächtigkeit (dicke) des Filterkuchens die den maximal erzielbaren Entfeuchtungsgrad begrenzt.

### Darstellung der Erfindung

Aufgabe der Erfindung ist es, eine Vorrichtung der eingangs geschilderten Art zu schaffen, die, insbesondere auch bei größeren Schneckenpressen, einen verbesserten Entfeuchtungsgrad im ausgepressten Filterkuchen erreichen kann.

Die Erfindung löst die gestellte Aufgabe dadurch, dass zwischen Hülse und Rotor ein Förderkanal für die verbliebene innere Filterkuchenschicht vorgesehen ist und der Rotor im Bereich des Förderkanals ein zweites Filter zum Ableiten der filtrierten Flüssigkeit durch den Rotor aufweist, wobei der ersten Hülse wenigstens ein gegen den Rotor angestellter Schaber zum Abreinigen des Filterkuchens vom zweiten Filter zugeordnet ist.

Erfindungsgemäß wird also die dem Filtermantel nähere und dadurch besser ausgepresste bzw. von Feuchtigkeit befreite äußere Filterkuchenschicht mit der ringförmigen ersten Hülse vom Filterkuchen abgeschält und aus der Vorrichtung über den Austrag ausgebracht. Die innere Filterkuchenschicht verbleibt zunächst noch in der Vorrichtung, wird durch den Druck der Förderschnecke angetrieben weitergefördert und in den Förderkanal für die verbliebene innere Filterkuchenschicht zwischen erster Hülse und mit Druck eingeleitet, wo diese innere Filterkuchenschicht über einen in diesem Bereich dieses Förderkanals vorgesehenen zweiten Filter weiter entwässert wird. Dem Filterkuchen dabei entzogene Flüssigkeit wird durch das zweite Filter hindurch, in das Rotorinnere hineingepresst und aus diesem in weiterer Folge über eine entsprechende Ableitung aus der Vorrichtung abgeleitet.

Damit lässt sich der Entfeuchtungsgrad des Filterkuchens merklich verbessern. Die auf diese Weise hinsichtlich ihrer Restfeuchte reduzierte innere Filterkuchenschicht wird in weiterer Folge wiederum über den Austrag aus der Vorrichtung abgeleitet.

Der zweite Filter wird zwar auch vom vorbeigepressten Filterkuchen abgereinigt, allerdings ist es um eine verbesserte Filterwirkung zu erzielen vorgesehen, dass der ersten Hülse wenigstens ein gegen den Rotor angestellter Schaber zum Abreinigen des Filterkuchens vom zweiten Filter zugeordnet ist. Dieser Schaber kann dabei an der ersten Hülse im Förderkanal befestigt sein und von der Hülse gegen den zweiten Filter radial vorragen. Der Schaber ist dabei vorzugsweise mit seiner am zweiten Filter gleitenden Schaberklinge rotorachsparallel ausgerichtet. Gegebenenfalls könnte sich der Querschnitt des Förderkanals in Förderrichtung verengen, also konisch ausgebildet sein, um den Förderdruck in Förderrichtung zur verbesserten Auspressung der Flüssigkeit zu steigern.

Um den Gegendruck bzw. das Abschälverhalten der ringförmigen ersten Hülse bezüglich des Filterkuchens vorteilhaft einstellen zu können, ist es von Vorteil, wenn die erste Hülse mit einem Antrieb rotorachsparallel verlagerbar ist.

Anlaufseitig kann die erste Hülse wenigstens einen Konus aufweisen, der für einen sauberen Schnitt zwischen innerer und äußerer Filterkuchenschicht sorgt. Um zudem den Gegendruck für den im Förderkanal verbliebenen inneren Filterkuchen zwecks Einstellung des Trocknungsgrades vorteilhaft einstellen zu können, wird vorgeschlagen, dass der ersten Hülse eine mit einem Antrieb in Richtung der Rotorachse verlagerbare, vom Innendurchmesser her kleinere, und den Rotor mit Spiel umfassende, zweite Hülse nachgeordnet ist. Diese Hülse verengt oder weitet den Ausgangsspalt für den Filterkuchen zwischen erster und zweiter Hülse und erlaubt dadurch eine entsprechende Gegendruckeinstellung. Ist die zweite Hülse dabei anlaufseitig mit einem den Filterkuchen radial vom Rotor abhebenden Konus ausgestattet, so wird auch der verbliebene Filterkuchen vom zweiten Filter abgehoben und dem Austrag zugeleitet.

Um den zweiten Filter vorteilhaft reinigen zu können, wird vorgeschlagen, dass innerhalb des Rotors zwischen dem zweiten Filter und der Rotorachse eine Waschlanze mit Reinigungsdüsen angeordnet ist, die gegen den zweiten Filter gerichtet sind. Diese Waschdüsen sorgen dafür, dass Filteröffnungen bzw. Filterbohrungen verlegendes Material von innen mit Gegendruck von der Filteroberfläche abgehoben und vorteilhaft mit dem Schaber abgeschabt werden kann.

Das zweite Filter kann ein auf einem Siebträger aufgezogenes Feinsieb, ein Filtertuch oder ein Filter aus porösen Filterwerkstoffen, wie Kunststoff oder Keramik, umfassen. Die entsprechende Wahl hängt naturgemäß vom zu filtrierenden Fluid ab.

### Kurze Beschreibung der Erfindung

In der Zeichnung ist der Erfindungsgegenstand beispielsweise dargestellt. Es zeigen
- Fig. 1: eine erfindungsgemäße Vorrichtung in teilgeschnittenem Querschnitt und
- Fig. 2: den linken Ausschnitt der Vorrichtung aus Fig. 1 im Bereich des zweiten Filters in vergrößertem Maßstab.

### Weg zur Ausführung der Erfindung

Eine Vorrichtung zum kontinuierlichen Auspressen von Flüssigkeit aus einer Suspension, nämlich eine Schneckenpresse 1, umfasst einen drehangetriebenen, in einem rohrförmigen Schneckengehäuse 2 drehenden, eine Förderschnecke 3 tragenden Rotor 4. Das Schneckengehäuse 2 umfasst einen zumindest teilweise mit der Förderschnecke 3 zusammenwirkenden ersten Filtermantel 5, der radiale Durchlässe 6 zum Ableiten der filtrierten Flüssigkeit aufweist und der einen Filterkuchen K, aus zurückgehaltenen Feststoffen, in Förderrichtung 7 der Förderschnecke 3 einem Austrag 8 zuleitet.

Ein zu filtrierendes Fluid wird in den Raum zwischen der konischen Förderschnecke 3 und dem ersten Filtermantel 5 eingebracht und von der, um die Rotorachse R drehangetriebenen, Förderschnecke in Förderrichtung 7 unter Auspressung des Fluides gefördert, wobei die vom ersten Filtermantel 5 zurückgehaltenen, den Filterkuchen bildenden Feststoffe in Förderrichtung 7 zum Austrag 8 hin gefördert werden und durch die Durchlässe 6 des ersten Filtermantels hindurchtretendes Fluid aus der Vorrichtung über den Ablass F abgeleitet wird. Statt der konischen Förderschnecke 3 könnte auch eine zylindrische Förderschnecke mit unterschiedlicher Steigung zum Einsatz kommen. Auch Kombinationen davon sind denkbar. Zudem kann die Schnecke eingängig oder (teilweise) mehrgängig ausgebildet sein.

Erfindungsgemäß ist dem Rotor 4, der Förderschnecke 3 nachgeordnet, eine den Rotor 4 koaxial umfassende, ringförmige erste Hülse 9 zum Abschälen einer äu-ßeren Filterkuchenschicht 10 vom Filterkuchen K zugeordnet, wobei zwischen der Hülse 9 und dem Rotor 4 ein Förderkanal 11 für die innere Filterkuchenschicht 12 vorgesehen ist und der Rotor 4 in dem Bereich des Förderkanals 11 ein zweites Filter 13 zum Ableiten der filtrierten Flüssigkeit durch den Rotor 4 aufweist.

Die erste Hülse 9 weist wenigstens einen gegen den Rotor 4 angestellten Schaber 14 zum Abreinigen des Filterkuchens 12 vom zweiten Filter 13 auf. Dabei ist die erste Hülse 9 mit einem Antrieb 15, einem angedeuteten hydraulischen Antrieb, rotorachsenparallel verlagerbar, und anlaufseitig mit wenigstens einem Konus 16 ausgestattet.

Zudem ist der ersten Hülse 9 eine mit einem Antrieb 17, ebenfalls einem angedeuteten hydraulischen Antrieb, in Richtung der Rotorachse R verlagerbare, vom Innendurchmesser im Vergleich zur ersten Hülse 9 her kleinere, und den Rotor mit Spiel umfassende zweite Hülse 18 nachgeordnet, die einen anlaufseitigen, den Filterkuchen radial vom Rotor 4 abhebenden Konus 19 aufweist.

Zudem ist innerhalb des Rotors 4, zwischen dem zweiten Filter 13 und der Rotorachse R, eine Waschlanze 20 mit Reinigungsdüsen 21 angeordnet, die gegen den zweiten Filter 13 gerichtet sind. Das zweite Filter 13 kann ein auf einem Siebträger 22 aufgezogenes Feinsieb, ein Filtertuch oder ein Filter aus porösen Filterwerkstoffen, wie Kunststoff oder Keramik, umfassen. Durch den Rotor 4 abgeleitete Flüssigkeit wird über einen Austrag 23 aus der Vorrichtung ausgebracht.

## Patentansprüche

1. Vorrichtung zum kontinuierlichen Auspressen von Flüssigkeit aus einer Suspension, insbesondere Schneckenpresse (1), mit einem drehangetriebenen, in einem rohrförmigen Schneckengehäuse (2) drehenden, eine Förderschnecke (3) tragenden Rotor (4), wobei das Schneckengehäuse (2) einen zumindest teilweise mit der Förderschnecke (3) zusammenwirkenden ersten Filtermantel (5) umfasst, der radiale Durchlässe (6) zum Ableiten der filtrierten Flüssigkeit aufweist und der einen Filterkuchen (K), aus zurückgehaltenen Feststoffen, in Förderrichtung (7) der Förderschnecke (3) einem Austrag (8) zuleitet, wobei dem Rotor (4), der Förderschnecke (3) nachgeordnet, eine den Rotor (4) koaxial umfassende, ringförmige erste Hülse (9) zum Abschälen einer äußeren Filterkuchenschicht (10) vom Filterkuchen (K) zugeordnet ist, wobei zwischen Hülse (9) und Rotor (4) ein Förderkanal (11) für die verbliebene innere Filterkuchenschicht (12) vorgesehen ist und der Rotor (4) im Bereich des Förderkanals (11) ein zweites Filter (13) zum Ableiten der filtrierten Flüssigkeit durch den Rotor (4) aufweist, **dadurch gekennzeichnet, dass** der ersten Hülse (9) wenigstens ein gegen den Rotor (4) angestellter Schaber (14) zum Abreinigen des Filterkuchens (12) vom zweiten Filter (13) zugeordnet ist.

2. Vorrichtung nach Anspruch 1, **dadurch gekennzeichnet, dass** die erste Hülse (9) mit einem Antrieb (15) rotorachsenparallel verlagerbar ist.

3. Vorrichtung nach Anspruch 1 oder 2, **dadurch gekennzeichnet, dass** die erste Hülse (9) anlaufseitig wenigstens einen Konus (16) aufweist.

4. Vorrichtung nach einem der Ansprüche 1 bis 3, **dadurch gekennzeichnet, dass** der ersten Hülse (9) eine mit einem Antrieb (17) in Richtung der Rotorachse (R) verlagerbare, vom Innendurchmesser her kleinere, und den Rotor (4) mit Spiel umfassende, zweite Hülse (18) nachgeordnet ist.

5. Vorrichtung nach Anspruch 4, **dadurch gekennzeichnet, dass** die zweite Hülse (18) anlaufseitig einen Filterkuchen (12) radial vom Rotor (4) abhebenden, Konus (19) aufweist.

6. Vorrichtung nach Anspruch 2 bis 5, **dadurch gekennzeichnet, dass** die erste Hülse (9) und die zweite Hülse (18) mit einem gemeinsamen Antrieb rotorachsenparallel verlagerbar sind.

7. Vorrichtung nach einem der Ansprüche 1 bis 6, **dadurch gekennzeichnet, dass** innerhalb des Rotors (4), zwischen dem zweiten Filter (13) und der Rotorachse (R), eine Waschlanze (20) mit Reinigungsdüsen (21) angeordnet ist, die gegen den zweiten Filter (13) gerichtet sind.

8. Vorrichtung nach einem der Ansprüche 1 bis 7, **dadurch gekennzeichnet, dass** das zweite Filter (13) ein, auf einen Siebträger (22) aufgezogenes Feinsieb, ein Filtertuch oder ein Filter aus porösen Filterwerkstoffen, wie Kunststoffen oder Keramik, umfasst.

## Claims

1. Apparatus for continuously pressing liquid out of a suspension, in particular a screw press (1), comprising a rotationally driven rotor (4) which rotates in a tubular screw housing (2) and supports a conveyor screw (3), wherein the screw housing (2) includes a first filter casing (5) which cooperates at least partially with the conveyor screw (3) and has radial passages (6) for diverting the filtered liquid and supplies a filter cake (K), consisting of retained solids, in the conveyance direction (7) of the conveyor screw (3) to a discharge (8), wherein the rotor (4), disposed downstream of the conveyor screw (3), is allocated an annular first sleeve (9), which coaxially encloses the rotor (4), for peeling off an outer filter cake layer (10) from the filter cake (K), wherein a conveyance channel (11) for the inner filter cake layer (12) which has remained is provided between the sleeve (9) and the rotor (4), and the rotor (4) has, in the region of the conveyance channel (11), a second filter (13) for diverting the filtered liquid through the rotor (4), **characterised in that** the first sleeve (9) is allocated at least one scraper (14), which is aligned with respect to the rotor (4), for cleaning the filter cake (12) from the second filter (13).

2. Apparatus as claimed in claim 1, **characterised in that** the first sleeve (9) is displaceable in parallel with the rotor axis by means of a drive (15).

3. Apparatus as claimed in claim 1 or 2, **characterised in that** the first sleeve (9) has at least one cone (16) on the intake side.

4. Apparatus as claimed in any one of claims 1 to 3, **characterised in that** a second sleeve (18) which is displaceable in the direction of the rotor axis (R) by means of a drive (17), is smaller in terms of internal diameter and encloses the rotor (4) with clearance is disposed downstream of the first sleeve (9).

5. Apparatus as claimed in claim 4, **characterised in that** on the intake side, the second sleeve (18) has a cone (19) which lifts filter cake (12) radially off the rotor (4).

6. Apparatus as claimed in claims 2 to 5, **characterised in that** the first sleeve (9) and the second sleeve (18) are displaceable in parallel with the rotor axis by means of a common drive.

7. Apparatus as claimed in any one of claims 1 to 6, **characterised in that** a washing lance (20) having cleaning nozzles (21) directed towards the second filter (13) is disposed inside the rotor (4) between the second filter (13) and the rotor axis (R).

8. Apparatus as claimed in any one of claims 1 to 7, **characterised in that** the second filter (13) includes a fine screen drawn onto a screen support (22), a filter cloth or a filter consisting of porous filter materials, such as synthetic materials or ceramic.

## Revendications

1. °/ Dispositif pour l'extraction en continu d'un liquide à partir d'une suspension, en particulier presse à vis (1), comprenant un rotor (4) entraîné en rotation qui tourne à l'intérieur d'un carter de vis tubulaire (2) et qui porte une vis de transport (3), le carter de vis (2) comprenant une première enveloppe filtrante (5) qui coopère au moins partiellement avec la vis de transport (3), qui comporte des passages radiaux (6) permettant l'évacuation du liquide filtré et qui achemine un gâteau de filtration (K), qui est constitué de matières solides retenues, dans la direction de transport (7) de la vis de transport (3) jusqu'à un point de décharge (8), le rotor (4) étant agencé en aval de la vis de transport (3), dans lequel un premier manchon annulaire (9) qui entoure le rotor (4) de façon coaxiale est associé pour décoller une couche de gâteau de filtration extérieure (10) du gâteau de filtration (K), dans lequel un canal de transport (11) est prévu entre le manchon (9) et le rotor (4) pour la couche de gâteau de filtration intérieure restante (12), et dans lequel le rotor (4) est pourvu d'un second filtre (13) dans la région du canal de transport (11) qui est destiné à évacuer le liquide filtré à travers le rotor (4), **caractérisé en ce que** le premier manchon (9) est associé à au moins un grattoir (14) qui est disposé contre le rotor (4) dans le but de nettoyer le gâteau de filtration (12) du second filtre (13).

2. °/ Dispositif selon la revendication 1, **caractérisé en ce que** le premier manchon (9) peut être déplacé parallèlement à l'axe du rotor par l'intermédiaire d'un entraînement (15).

3. °/ Dispositif selon la revendication 1 ou 2, **caractérisé en ce que** le premier manchon (9) présente au moins un cône (16) côté entrée.

4. °/ Dispositif selon l'une quelconque des revendications 1 à 3, **caractérisé en ce que** le premier manchon (9) est suivi d'un second manchon (18) qui peut être déplacé par l'intermédiaire d'un entraînement (17) dans la direction de l'axe (R) du rotor, dont le diamètre intérieur est plus petit et qui entoure le rotor (4) en laissant un jeu.

5. °/ Dispositif selon la revendication 4, **caractérisé en ce que** le second manchon (18) présente, côté entrée, un cône (19) qui soulève le gâteau de filtration (12) radialement à partir du rotor (4).

6. °/ Dispositif selon les revendications 2 à 5, **caractérisé en ce que** le premier manchon (9) et le second manchon (18) peuvent être déplacés parallèlement à l'axe du rotor par l'intermédiaire d'un entraînement commun.

7. °/ Dispositif selon l'une quelconque des revendications 1 à 6, **caractérisé en ce qu'**une lance de lavage (20) équipée de buses de nettoyage (21) orientées en direction du second filtre (13) est disposée à l'intérieur du rotor (4) entre le second filtre (13) et l'axe (R) du rotor.

8. °/ Dispositif selon l'une quelconque des revendications 1 à 7, **caractérisé en ce que** le second filtre (13) comprend un tamis fin monté sur un support de tamis (22), un tissu filtrant ou un filtre constitué de matériaux filtrants poreux, tels que des matières plastiques ou céramiques.
